# EUROPÄISCHE PATENTSCHRIFT

(11) **EP 3 593 596 B1**
(45) Veröffentlichungstag und Bekanntmachung des Hinweises auf die Patenterteilung: **03.11.2021**
(21) Anmeldenummer: 18710025.0
(22) Anmeldetag: 07.03.2018
(51) Int. Cl.: H05B 45/44, G09G 3/22

(54) **ANORDNUNG ZUM BETREIBEN STRAHLUNGSEMITTIERENDER BAUELEMENTE UND VERFAHREN ZUR HERSTELLUNG DER ANORDNUNG**
ASSEMBLY FOR OPERATING RADIATION-EMITTING COMPONENTS AND METHOD FOR PRODUCING SAID ASSEMBLY
AGENCEMENT POUR FAIRE FONCTIONNER DES COMPOSANTS ÉMETTEURS DE RAYONNEMENT ET PROCÉDÉ DE FABRICATION DE CET AGENCEMENT

(30) Priorität: 08.03.2017 DE 102017104908
(43) Veröffentlichungstag der Anmeldung: 15.01.2020
(73) Patentinhaber: OSRAM Opto Semiconductors GmbH, 93055 Regensburg (DE)
(72) Erfinder: BAUMHEINRICH, Thorsten Frank, 84032 Altdorf (DE)
(74) Vertreter: Epping - Hermann - Fischer
(86) Internationale Anmeldenummer: PCT/EP2018/055647
(87) Internationale Veröffentlichungsnummer: WO 2018/162579

(56) Entgegenhaltungen:
- WO-A1-2008/019487
- WO-A1-2009/108391
- WO-A1-2016/128716
- WO-A2-2011/085927
- US-A1- 2006 118 700
- US-A1- 2008 309 594

## Beschreibung

Die Erfindung betrifft eine Anordnung zum Betreiben strahlungsemittierender Bauelemente und ein korrespondierendes Herstellungsverfahren der Anordnung.

Diese Patentanmeldung beansprucht die Priorität der deutschen Patentanmeldung 102017104908.8.

Strahlungsemittierende Bauelemente wie LEDs können fertigungsbedingt parasitäre Kapazitäten aufweisen, welche sich beispielsweise Lot-zu-Lot oder auch innerhalb eines Lots stark unterscheiden. Dies kann sowohl das Zeitverhalten der einzelnen LEDs sowie das Ansteuerverhalten korrespondierender Treiber beeinflussen, so dass insbesondere bei größeren Anordnungen verschiedenfarbiger LEDs Abgleiche wie Weißabgleich oder Farbabweichungen erschwert sind, und Artefakte bei schnellen Kontrastwechseln auftreten.

Um dieses Problem zu umgehen können LEDs beispielsweise nach Kapazität sortiert verbaut werden (sog. "Binning"). Alternativ kann eine Anpassung der Treiberleistung oder der Ansteuerrate (sog. "Refresh-rates") vorgenommen werden, hierbei müssen jedoch eine Kontrastverschiebung bzw. langsame Ansteuerraten hingenommen werden.

US 2008/309594 A1 betrifft eine Vorrichtung zur Steuerung einer Elektrolumineszenz-Matrixanzeige durch aufeinanderfolgende Auswahl ihrer Zeilen, mit einer Spaltensteuerschaltung, die eine Schaltung aufweist, die in der Lage ist, zu Beginn der Auswahl einer Zeile die Anzeigespalte auf eine Vorladespannung basierend auf der Betriebsspannung der vorhergehenden Zeile zu setzen, wobei die Spaltensteuerschaltung auch eine Schaltung aufweist, die in der Lage ist, die Vorladespannung entsprechend der Differenz zwischen Luminanzbefehlen der vorhergehenden Zeile und denen der ausgewählten Zeile zu modifizieren.

US 2006/118700 A1 betrifft eine Schaltung zur Steuerung einer Matrixanzeige, die aus Leuchtdioden gebildet ist, die in der Lage ist, nacheinander Zeilen des Bildschirms auszuwählen und für jede Zeile aus einem Satz ausgewählter Zeilen Spalten auszuwählen, wobei sich die Spannung jeder ausgewählten Spalte auf eine Betriebsspannung einstellt. Die Schaltung ist in der Lage, vor der Auswahl jeder Zeile aus dem Satz von Zeilen zumindest die zu selektierenden Spalten auf eine Vorladespannung vorzuladen. Die Schaltung enthält eine Vorrichtung zum Einstellen der Vorladespannung, die eine Meßschaltung enthält, die in der Lage ist, bei jeder Auswahl einer Zeile aus dem Satz von Zeilen die maximale Betriebsspannung aus den Betriebsspannungen der ausgewählten Spalten zu messen; eine Schaltung, die in der Lage ist, die maximal gemessene Betriebsspannung zu speichern; und eine Schaltung, die in der Lage ist, die Vorladespannung auf der Grundlage der maximal gespeicherten Betriebsspannung einzustellen.

WO 2008/019476 A1 betrifft ein System und ein Verfahren zur Bestimmung einer Pixelkapazität. Die Pixelkapazität wird mit einem Pixelalter korreliert, um einen Stromkorrekturfaktor zu bestimmen, der zur Kompensation des Pixelsteuerstroms verwendet wird, um die durch die Pixelalterung bedingte Luminanzdegradation des Pixels zu berücksichtigen.

WO 2016/128716 A1 betrifft eine Treiberschaltung für eine LED-Anzeige zum Schalten einer lichtemittierenden Diode (LED) zwischen einem nicht leuchtenden Zustand und einem leuchtenden Zustand zur Erzeugung von Licht für eine Anzeige, wobei die Treiberschaltung eine LED und einen Treiberstromregler umfasst, der so angeordnet ist, dass er einen Treiberstromflusspfad durch die LED selektiv öffnet und schließt, wodurch die LED selektiv zwischen einem nicht leuchtenden Zustand und einem leuchtenden Zustand geschaltet wird, eine Ladungsinjektoreinheit zur Eingabe von Ladung in die LED, um die Ladung innerhalb der LED über deren Sperrschichtkapazität zu speichern, eine Steuereinheit, die so angeordnet ist, dass sie die Ladungsinjektoreinheit so steuert, dass die Ladung in die LED gleichzeitig mit der Öffnung des Steuerstromflusses eingegeben wird.

WO 2011/085927 A2 bezieht sich auf die Ausnutzung des Effekts, dass die hohen parasitären Kapazitäten einer organischen Leuchtdiode (OLED) im Pulsweitenmodulationsmodus (PWM) nach jedem PWM-Stromimpuls zu einem ausgedehnten Helligkeitsabfall führen können. Dies kann vorteilhaft durch eine erste Methode genutzt werden, die verhindert, dass die Leuchtkraft in den PWM-Lücken auf 0 abfällt, um einen so genannten Perlenketteneffekt beim Bewegen der OLED zu verhindern. In einem zweiten Verfahren wird dem Nachleuchten der OLED ohne Berücksichtigung des Perlenketteneffekts entgegengewirkt, um bessere Farbeigenschaften zu erreichen. Stattdessen können die abfallenden Flanken verkürzt oder kontrolliert eingestellt werden. In einem dritten Verfahren wird dieser Effekt bei der Aktivierung der OLED dadurch angesprochen, dass die ansteigenden Flanken zu Beginn durch eine Erhöhung des Betriebsstroms verkürzt werden, um den Ziel-Leuchtkraftwert schneller zu erreichen. Die Verfahren werden von einer Betriebsschaltung oder Steuereinheit durchgeführt.

WO 2009/108391 A1 betrifft ein Verfahren und eine Vorrichtung zur Verwendung bei der digitalen Abstimmung eines Kondensators in einer integrierten Schaltungsanordnung. Es wird ein digital abgestimmter Kondensator-DTC beschrieben, der die digitale Steuerung der zwischen einem ersten und zweiten Anschluss angelegten Kapazität erleichtert. Der erste Anschluss umfasst einen FW+-Anschluss und der zweite Anschluss einen HF-Anschluss. Die DTCs umfassen eine Vielzahl von Teilschaltungen, die in der Wertigkeit von Teilschaltungen mit dem niedrigstwertigen Bit (LSB) bis zum höchstwertigen Bit (MSB) geordnet sind, wobei die Vielzahl von Teilschaltungen mit dem höchstwertigen Bit (MSB) parallel miteinander gekoppelt sind und wobei jede Teilschaltung einen ersten Knoten hat, der mit dem ersten HF-Anschluss gekoppelt ist, und einen zweiten Knoten, der mit dem zweiten FW-Anschluss gekoppelt ist. Die DTCs enthalten ferner ein Eingangsmittel zum Empfang eines digitalen Steuerworts, wobei das digitale Steuerwort Bits umfasst, die in ihrer Bedeutung ähnlich geordnet sind, von einem LSB zu einem MSB.

Aufgabe der vorliegenden Erfindung ist es, eine Anordnung zum Betreiben strahlungsemittierender Bauelemente und ein korrespondierendes Herstellungsverfahren der Anordnung zu schaffen, die einen unbeeinträchtigten Betrieb der Bauelemente ermöglichen und ohne aufwendige Sortierverfahren auskommen.

Diese Aufgabe wird gelöst durch die unabhängigen Patentansprüche. Vorteilhafte Ausgestaltungen sind in den Unteransprüchen gekennzeichnet.

Gemäß einem ersten Aspekt betrifft die Erfindung eine Anordnung zum Betreiben strahlungsemittierender Bauelemente, welche eine Mehrzahl strahlungsemittierender Bauelemente umfasst. Bei den Bauelementen handelt es sich beispielsweise um lichtemittierende Dioden (LED). Die Bauelemente können zur Emission verschiedenfarbigen Lichts ausgebildet sein, so zum Beispiel als rote (R) LED, blaue (B) LED, grüne (G) LED oder weiße (W) LED.

Die Bauelemente können beispielsweise zeilen- bzw. spaltenartig (als sog. "1D Array") oder matrixartig (als sog. "2D Array") angeordnet sein. Insbesondere können mehrere verschiedenfarbig strahlungsemittierende Bauelemente zu Einheiten zusammengefasst sein, so zum Beispiel als RGB-Element oder als RGBW-Element. Die Anordnung ist beispielhaft ausgelegt für einen Einsatz in einer Anzeigevorrichtung wie einem Aktiv-Matrix-Display oder einem Passiv-Matrix-Display. Die zusammengefassten Einheiten können dann beispielsweise einzelne Bildpunkte der Anzeigevorrichtung bilden.

Die Bauelemente weisen jeweils eine erste Kapazität auf. Die ersten Kapazitäten können insbesondere parasitäre Kapazitäten der Bauelemente sein. Die erste Kapazität kann beispielsweise herstellungsbedingt von Bauelement zu Bauelement stark schwanken.

Erfindungsgemäß umfasst die Anordnung eine Treiberschaltung zur Versorgung der einzelnen Bauelemente mit elektrischer Energie. Bei der Treiberschaltung handelt es sich beispielsweise um einen integrierten Schaltkreis, der mit den strahlungsemittierenden Bauelementen elektrisch gekoppelt ist. Die Treiberschaltung umfasst zumindest eine Stromquelle und/oder zumindest eine Spannungsquelle. Die Treiberschaltung ist insbesondere ausgelegt, einen strahlungsemittierenden Betrieb der einzelnen Bauelemente zu steuern.

Erfindungsgemäß umfasst die Anordnung eine Ausgleichsstruktur, die korrespondierend zu jedem Bauelement jeweils eine variable zweite Kapazität sowie Mittel zur Einstellung der jeweiligen zweiten Kapazität aufweist. Die Ausgleichsstruktur ist dabei derart mit den Bauelementen verschaltet, dass eine einem Bauelement zugeordnete und von der ersten Kapazität abhängige Gesamtkapazität mittels der zweiten Kapazität einstellbar ist.

"Korrespondierend zu jedem Bauelement" ist hier und im Folgenden nicht als Einschränkung zu verstehen, dass die Anordnung ausschließlich Bauelemente mit einer korrespondierenden variablen zweiten Kapazität aufweist. Mit anderen Worten kann die Anordnung auch als Untereinheit einer Vorrichtung ausgebildet sein, die weitere, nicht mit einer korrespondierenden variablen Kapazität verbundene Bauelemente aufweist.

Bei der Ausgleichsstruktur kann es sich insbesondere um eine nachfolgend beschriebene Ausgleichsstruktur gemäß dem dritten Aspekt handeln.

Unter der variablen zweiten Kapazität wird hier und im Folgenden eine jeweilige Kapazität der Ausgleichsstruktur verstanden, die im Betrieb der Anordnung oder vor Inbetriebnahme aber nach der physischen Fertigstellung der Anordnung jeweils veränderbar einstellbar ist. Beispielsweise umfasst die Anordnung in diesem Zusammenhang eine Kommunikationsschnittstelle zum Empfang eines Stellsignals zur Einstellung der jeweiligen Kapazität.

Unter der einem jeweiligen Bauelement zugeordneten Gesamtkapazität wird hier und im Folgenden eine jeweilige Kapazität der Anordnung verstanden, welche den strahlungsemittierenden Betrieb des jeweiligen Bauelements beeinflusst. Dies schließt insbesondere eine Kapazität verbauter Kondensatoren, die mit dem jeweiligen Bauelement gekoppelt sind, sowie parasitäre Kapazitäten ein. Die dem jeweiligen Bauelement zugeordnete Gesamtkapazität kann auch als an dem Bauelement anliegende Gesamtkapazität bezeichnet werden.

Zusammengefasst umfasst die Anordnung eine Mehrzahl strahlungsemittierender Bauelemente, die jeweils eine erste Kapazität aufweisen, eine Treiberschaltung zur Versorgung der einzelnen Bauelemente mit elektrischer Energie, und eine Ausgleichsstruktur, die korrespondierend zu jedem Bauelement jeweils eine variable zweite Kapazität sowie Mittel zur Einstellung der jeweiligen zweiten Kapazität aufweist. Die Ausgleichsstruktur ist derart mit den Bauelementen verschaltet, dass eine einem Bauelement zugeordnete und von der ersten Kapazität abhängige Gesamtkapazität mittels der zweiten Kapazität einstellbar ist.

In vorteilhafter Weise ermöglicht dies eine Angleichung der einem jeweiligen Bauelement zugeordneten Gesamtkapazität. Mit Vorteil kann so auf ein nach Kapazität sortiertes Verbauen der Mehrzahl strahlungsemittierender Bauelemente verzichtet werden. Stattdessen kann ein Toleranzbereich bezüglich der jeweiligen ersten Kapazität der Bauelemente besonders hoch gewählt werden, so dass ein Ausschuss an in einer Anordnung zu verbauenden, gefertigten Bauelementen gering gehalten werden kann. Angleichung kann für sowohl eine dem Bauelement inne wohnende Kapazität als auch für durch Verdrahtung des Bauelements herrührende kapazitive Effekte erfolgen.

Durch Angleichung der einem jeweiligen Bauelement zugeordneten Gesamtkapazität wird überdies ermöglicht, eine an der Treiberschaltung je Bauelement anliegende Impedanz anzugleichen. In vorteilhafter Weise kann so auf eine Anpassung der Treiberleistung verzichtet werden, so dass ein einfacher Weißabgleich erzielt werden kann. Darüber hinaus erübrigt sich auch ein Herabsetzen der Ansteuerrate. Die vorgenannten Maßnahmen können als lediglich optional betrachtet werden. Weil die Anpassung der Treiberstrukturen, die üblicherweise mit aufwändigerer Dynamik- und Temperaturanpassung einhergehen, nicht mehr erforderlich ist, können einfachere Treiberstrukturen eingesetzt werden.

In einer weiteren vorteilhaften Ausgestaltung gemäß dem ersten Aspekt ist die Ausgleichsstruktur derart mit den Bauelementen verschaltet, dass sich die jeweilige erste Kapazität und die jeweilige zweite Kapazität zu einer jeweiligen an dem Bauelement anliegenden Gesamtkapazität addieren.

In einer weiteren vorteilhaften Ausgestaltung gemäß dem ersten Aspekt ist zumindest bei einigen der Bauelemente die Gesamtkapazität derart einstellbar, dass eine Abweichung der Gesamtkapazitäten von einem vorgegebenen Sollwert verringert ist. Vorzugsweise ist die Gesamtkapazität bei jedem der Bauelemente derart einstellbar.

In einer weiteren vorteilhaften Ausgestaltung gemäß dem ersten Aspekt weist die Ausgleichsstruktur korrespondierend zu jedem Bauelement jeweils ein Ausgleichselement mit der jeweiligen variablen zweiten Kapazität sowie Mittel zur Einstellung der jeweiligen zweiten Kapazität auf. Das Ausgleichselement ist mit dem korrespondierenden Bauelement parallel geschaltet.

Durch Parallelschalten des jeweiligen Ausgleichselements mit dem jeweiligen Bauelement ergibt sich die dem jeweiligen Bauelement zugeordnete Gesamtkapazität aus der Summe aus der ersten Kapazität des jeweiligen Bauelements sowie der variablen zweiten Kapazität des jeweiligen Ausgleichselements. Je Bauelement kann so durch das Parallelschalten ein einfacher Ausgleich der ersten Kapazität des jeweiligen Bauelements vorgenommen werden.

Das jeweilige Ausgleichselement ist bevorzugt derart ausgebildet, dass ein Wertebereich der variablen, zweiten Kapazität einen zu erwartenden Wertebereich der ersten Kapazität des jeweiligen Bauelements abdeckt. In anderen Worten ist das jeweilige Ausgleichselement ausgelegt, eine erste Kapazität eines jeweiligen Bauelements, welche innerhalb eines vorgegebenen Toleranzbereichs liegt, mittels der jeweiligen variablen, zweiten Kapazität auf eine Gesamtkapazität bezüglich des jeweiligen Bauelements auszugleichen, wobei die variable, zweite Kapazität insbesondere so ausgelegt ist, dass ein vordefinierter Wert der Gesamtkapazität durch alle Bauelemente mit einer ersten Kapazität innerhalb des vorgegebenen Toleranzbereichs erreicht werden kann. Beispielsweise weist der Wertebereich der variablen, zweiten Kapazität in diesem Zusammenhang eine selbe untere Grenze wie der Toleranzbereich sowie einen doppelt so hohen Wert als obere Grenze wie der Toleranzbereich auf. Der Toleranzbereich entspricht beispielhaft dem zu erwartenden Wertebereich der ersten Kapazität. Der zu erwartende Wertebereich der ersten Kapazität beträgt beispielsweise zwischen 0nF und 1000nF.

Das Ausgleichselement umfasst beispielsweise einen digital einstellbaren, variablen Kondensator. Solch ein Kondensator kann an jedes strahlungsemittierende Bauelement, insbesondere LED, angepasst werden. Das Ausgleichselement ist insbesondere ausgebildet, die variable zweite Kapazität abhängig von einem Stellsignal einzustellen. Das Ausgleichselement ist bevorzugt eingerichtet, eine derart eingestellte, zweite Kapazität auch für einen Betriebszustand der Anordnung zu halten, in dem kein Stellsignal empfangen wird bzw. anliegt.

In einer weiteren vorteilhaften Ausgestaltung gemäß dem ersten Aspekt weist die Treiberschaltung korrespondierend zu jedem Bauelement jeweils einen Ausgang zur Versorgung des jeweiligen Bauelements mit einem vorgegebenen Strom und/oder mit einer vorgegebenen Spannung auf. Das Ausgleichselement ist mit dem korrespondierenden Ausgang der Treiberschaltung parallel geschaltet.

Der Ausgang der Treiberschaltung kann auch als Treiberkanal bezeichnet werden. Die Treiberschaltung ist insbesondere ausgebildet, den jeweiligen Ausgang separat von anderen Ausgängen der Treiberschaltung mit elektrischer Energie zu versorgen, so dass ein strahlungsemittierender Betrieb der Bauelemente individuell gesteuert werden kann. Der Ausgang kann je Bauelement auch als individuelle Strom- bzw. Spannungsquelle betrachtet werden. Bei solch einer direkten Ansteuerung mit dem Treiber verfügt jeder Stromtreiberausgang über eine anpassbare, konfigurierbare Lastkapazität.

Insbesondere bilden das jeweilige Ausgleichselement, das jeweilige Bauelement und der jeweilige Ausgang eine Parallelschaltung.

Die Erfindung erlaubt, die parasitäre Kapazität in jedem strahlungsemittierendem Bauelement, insbesondere in einer jeden einzelnen LED, etwa in LED Pixel-Arrays oder linearen eindimensionalen Anordnungen, individuell anzugleichen. Die dazu verwendeten Schaltungen liegen parallel zu jeweils einer LED. Dies erlaubt eine Angleichung der Schaltzeiten (beispielsweise für an/aus oder erster Kontrast/zweiter Kontrast) vorzunehmen. Durch Harmonisierung der gesamten parasitären Kapazitäten, die beispielsweise u.a. aus der Summe der LED-Kapazität, der Zuleitungen und der schaltbaren Kapazität bestehen, werden keine weiteren Maßnahmen in den ansteuernden Stromtreibern erforderlich, wie etwa dynamisch angepasste Treiberströme.

In einer weiteren vorteilhaften Ausgestaltung gemäß dem ersten Aspekt bildet die Mehrzahl strahlungsemittierender Bauelemente mit der Ausgleichsstruktur eine Baueinheit. In diesem Integrationskonzept sind in solch einer Baueinheit mehrere Komponenten, die jeweils eine Teilfunktionalität der Baueinheit bereitstellen, integriert. Beispiele einer Baueinheit sind gestapelte Chip, die auch mit dem englischsprachigen Ausdruck "Die Stacking" gezeichnet werden, mehrere LED-Chips montiert auf einem Treiberchip oder mehrere LED-Chips auf einem Wafer. Die Komponenten können übereinander angeordnet sein, aber auch nebeneinander, beispielsweise ein Treiberchip neben einem LED-Chip. Letztgenannte Anordnungsweise kann auch mit dem englischsprachigen Ausdruck "Side by Side" bezeichnet werden.

Es ist aus denkbar verschiedene Ausführungsbeispiele zu fertigen, die die gleiche Komponente ausweise, beispielsweise kann der gleiche Treiberchip mit verschiedenen LED-Chiptypen montiert werden, sodass ein Ausführungsbeispiel rote, grüne und blaue LEDs (RGB-Elemente) aufweist und ein anderes Ausführungsbeispiel rote, grüne, blaue und weiße LEDs (RGBW-Elemente) und noch ein anderes Ausführungsbeispiel mehrere LED-Chips desselben Typs aufweist. So kann die Vielzahl von Treiberkanälen auf dem Treiberchip für verschiedene Chiptypen verwendet werden.

In vorteilhafter Weise ermöglicht dies den Einsatz der Mehrzahl strahlungsemittierender Bauelemente ohne zusätzliche Maßnahmen zum Betreiben der Bauelemente vorsehen zu müssen. Die Baueinheit kann beispielsweise ein abgeschlossenes System bilden, welches anpassungsfrei verbaut werden kann. Die Anordnung kann insbesondere ohne vorgenannte Anpassung der Treiberschaltung verbaut werden.

In einer weiteren vorteilhaften Ausgestaltung gemäß dem ersten Aspekt bildet die Treiberschaltung mit der Ausgleichsstruktur eine Baueinheit.

Gemäß einem zweiten Aspekt betrifft die Erfindung ein Verfahren zur Herstellung der Anordnung gemäß dem ersten Aspekt. Bei dem Verfahren wird
a) eine Mehrzahl strahlungsemittierender Bauelemente bereitgestellt, wobei die Bauelemente jeweils eine erste Kapazität aufweisen;
b) die jeweilige erste Kapazität der Bauelemente gemessen;
c) eine Ausgleichsstruktur bereitgestellt, die korrespondierend zu jedem Bauelement jeweils eine variable zweite Kapazität sowie Mittel zur Einstellung der jeweiligen zweiten Kapazität aufweist; und
d) die Ausgleichsstruktur angesteuert, die jeweilige zweite Kapazität abhängig von der jeweiligen gemessenen ersten Kapazität einzustellen, derart, dass zumindest bei einigen der Bauelemente, vorzugsweise bei jedem der Bauelemente, eine Abweichung einer dem jeweiligen Bauelement zugeordneten Gesamtkapazität von einem Sollwert verringert wird.

Die in Schritt a) bereitgestellte Mehrzahl strahlungsemittierender Bauelemente kann in dem Schritt b) beispielsweise einzeln vermessen werden. Alternativ können die in Schritt b) vermessenen Bauelemente bereits in einem Verbund, z.B. matrixartig angeordnet sein und zumindest teilweise parallel vermessen werden.

Der vorgegebene Wert kann beispielhaft von einem Maximalwert der ersten Kapazität eines Bauelements der Anordnung abhängen. Die Ansteuerung der Ausgleichsstruktur kann insbesondere durch ein externes Stellsignal erfolgen.

Die Ansteuerung der Ausgleichsstruktur kann beispielsweise das Zu- oder Abschalten von Sub-Kondensatoren beinhalten, welche einem jeweiligen Ausgleichselement zugeordnet sind. Beispielhaft erfolgt das Zu- oder Abschalten binär gestaffelt: So können dem jeweiligen Ausgleichselement mehrere Gruppen an Sub-Kondensatoren derselben Kapazität oder aber Sub-Kondensatoren unterschiedlicher Kapazität zugeordnet sein, wobei die Kapazität der Gruppen bzw. der unterschiedlichen Sub-Kondensatoren in der Form Grundkapazität mal {2°, 2¹, 2², 2³, ...} gestaffelt ist. Das jeweilige Ausgleichselement ist bevorzugt derart ausgebildet, dass eine auf diese Weise abgestuft einstellbare variable, zweite Kapazität maximal 5% von einem einzustellenden Wert abweicht.

In einer vorteilhaften Ausgestaltung gemäß dem zweiten Aspekt wird die Ausgleichsstruktur derart angesteuert, dass die den Bauelementen zugeordnete jeweilige Gesamtkapazität für jedes Bauelement einen selben vorgegebenen Wert oder einen im Wesentlichen selben vorgegebenen Wert aufweist.

Hier und im Folgenden wird davon ausgegangen, dass ein Wert der einem Bauelement zugeordneten jeweiligen Gesamtkapazität im Wesentlichen demselben vorgegebenen Wert entspricht, wenn er weniger als 5% von diesem abweicht. Bei dem vorgegebenen Wert handelt es sich insbesondere um den Sollwert.

Die Ausgleichsstruktur gemäß dem oben genannten dritten Aspekt umfasst eine Mehrzahl von Ausgleichselementen, die jeweils eine variable Kapazität sowie Mittel zur Einstellung der jeweiligen Kapazität aufweisen. Überdies umfasst die Ausgleichsstruktur eine Kommunikationsschnittstelle zum Empfang eines Stellsignals zur Einstellung der jeweiligen Kapazität, sowie einen Ein- und einen Ausgang je Ausgleichselement zur Kopplung der jeweiligen Kapazität mit einer externen Schaltung.

Die Ausgleichselemente sind beispielsweise auf einer integrierten Schaltung integriert. Insbesondere ist die Ausgleichsstruktur eingerichtet, selektiv eine konfigurierbare Kapazität an dem jeweiligen Ein- und Ausgang der Ausgleichselemente bereitzustellen. Die Ausgleichsstruktur ist besonders geeignet für einen Einsatz in der Anordnung gemäß dem ersten Aspekt; alle im Zusammenhang mit dem ersten oder zweiten Aspekt offenbarten Merkmale gelten damit auch für den dritten Aspekt und umgekehrt.

In einer vorteilhaften Ausgestaltung gemäß dem dritten Aspekt umfasst jedes der Ausgleichselemente zumindest einen ersten Schalter, sowie zumindest einen Kondensator mit einer ersten und einer zweiten Elektrode. Je Ausgleichselement ist die jeweilige erste Elektrode des zumindest einen Kondensators mit dem zumindest einen ersten Schalter gekoppelt. Darüber hinaus ist je Ausgleichselement der zumindest eine erste Schalter zur Kopplung der jeweiligen Kapazität des zumindest einen Kondensators mit der externen Schaltung ausgebildet, den jeweiligen zumindest einen Kondensator abhängig von dem Stellsignal mit dem Ein- und/oder Ausgang des jeweiligen Ausgleichselements zu koppeln.

In einer weiteren vorteilhaften Ausgestaltung gemäß dem dritten Aspekt umfasst jedes der Ausgleichselemente zumindest einen zweiten Schalter. Je Ausgleichselement ist die jeweilige zweite Elektrode des zumindest einen Kondensators mit dem zumindest einen zweiten Schalter gekoppelt. Darüber hinaus ist je Ausgleichselement der zumindest eine zweite Schalter zur Kopplung der jeweiligen Kapazität des zumindest einen Kondensators mit der externen Schaltung ausgebildet, den jeweiligen zumindest einen Kondensator abhängig von dem Stellsignal mit dem Ein- und/oder Ausgang des jeweiligen Ausgleichselements zu koppeln. Der zumindest eine erste Schalter bildet dabei zusammen mit dem zumindest einen zweiten Schalter jeweils ein Transmissionsgatter.

In einer weiteren vorteilhaften Ausgestaltung gemäß dem dritten Aspekt sind die Ausgleichselemente matrixartig angeordnet.

Insbesondere können die Ausgleichselemente korrespondierend zu der externen Schaltung angeordnet sein, so dass der Ein- und Ausgang des jeweiligen Ausgleichselements jeweils korrespondierend zu einzelnen, mit dem jeweiligen Ausgleichselement zu koppelnden Elementen der externen Schaltung angeordnet ist.

In einer weiteren vorteilhaften Ausgestaltung gemäß dem dritten Aspekt sind die Ausgleichselemente als digital einstellbare, variable Kondensatoren ausgebildet.

In einer weiteren vorteilhaften Ausgestaltung gemäß dem dritten Aspekt umfassen die digital einstellbaren variablen Kondensatoren jeweils mehrere Metall-Isolator-Metall-Kondensatoren, welche jeweils eine vorgenannte erste und zweite Elektrode aufweisen.

In einer weiteren vorteilhaften Ausgestaltung gemäß dem dritten Aspekt sind die Metall-Isolator-Metall-Kondensatoren zwischen dem zumindest einen ersten und zweiten Schalter angeordnet, wobei die erste und zweite Elektrode der Metall-Isolator-Metall-Kondensatoren jeweils mittels eines Vias mit dem zumindest einen ersten bzw. zweiten Schalter gekoppelt ist.

Ausführungsbeispiele der Erfindung sind im Folgenden anhand der schematischen Zeichnungen näher erläutert.

Es zeigen:
- Figur 1: eine Anordnung zum Betreiben strahlungsemittierender Bauelemente,
- Figur 2: ein Ausführungsbeispiel einer weiteren Anordnung zum Betreiben strahlungsemittierender Bauelemente,
- Figur 3: eine Detailansicht eines Ausgleichselements der Anordnung gemäß Fig. 2,
- Figur 4: ein Ablaufdiagramm zur Herstellung der Anordnung gemäß Fig. 2,
- Figur 5: eine Ausführungsvariante eines Ausgleichselements der Anordnung gemäß Fig. 2,
- Figur 6: eine beispielhafte Schalteranordnung eines Ausgleichselements der Anordnung gemäß Fig. 2, und
- Figur 7: ein beispielhafter Aufbau eines Ausgleichselements der Anordnung gemäß Fig. 2.

Elemente gleicher Konstruktion oder Funktion sind figurenübergreifend mit den gleichen Bezugszeichen versehen. Anhand der Figuren 1 bis 3 sind schematische Schaltbilder dargestellt, die als nicht vollständig zu betrachten sind.

Figur 1 zeigt eine Anordnung 100 zum Betreiben strahlungsemittierender Bauelemente. Bei den Bauelementen kann es sich um LEDs 112a, 112b, 112c, und 112n handeln, die beispielsweise in einem oder mehreren Arrays angeordnet sind und für einen lichtemittierenden Einsatz in einem aktiven oder passiven Matrix Display ausgebildet sind. Beispielhaft ist jede der LEDs 112a...112n hierzu einem Farbbereich sowie einem Bildpunkt des Displays zugeordnet. Vorliegend sind beispielsweise LED 112a einem roten Farbbereich eines Bildpunkts, LED 112b einem grünen Farbbereich desselben Bildpunkts, LED 112c einem blauen Farbbereich desselben Bildpunkts, und LED 112n einem weißen Farbbereich desselben Bildpunkts zugeordnet. Die LEDs 112a...112n weisen beispielsweise fertigungsbedingt eine zwischen den LEDs 112a...112n stark streuende parasitäre Kapazität 114a, 114b, 114c bzw. 114n auf (hier schematisch als Kondensator dargestellt).

Um daraus resultierende Unterschiede im Zeitverhalten der einzelnen Farben des Bildpunkts zu umgehen, sind mit den LEDs 112a...112n gekoppelte Stromquellen 132a, 132b, 132c, 132n einer Treiberschaltung 130 dazu eingerichtet, jeweils eine Anpassung der Leistung und/oder der Ansteuerrate vorzunehmen. Figur 2 zeigt ein Ausführungsbeispiel einer weiteren Anordnung 200 zum Betreiben von LEDs 212a, 212b, 212c, 212n mit parasitären Kapazitäten 214a, 214b, 214c, bzw. 214n und Stromquellen 232a, 232b, 232c, bzw. 232n einer Treiberschaltung 230, die sich von der Anordnung 100 durch eine zusätzliche Ausgleichsstruktur 220 unterscheidet.

Die Ausgleichsstruktur 220 weist je LED 212a...212n ein Ausgleichselement 222a, 222b, 222c, 222n mit einer jeweils variabel einstellbaren Kapazität 224a, 224b, 224c, 224n auf, die parallel zu der jeweiligen parasitären Kapazität 214a...214n geschaltet ist.

Durch Parallelschalten der Kapazitäten 214a...214n und 224a...224n ergibt sich eine jeweilige Gesamtkapazität, die an den einzelnen LEDs 212a...212n anliegt, jeweils aus der Summe der Kapazitäten 214a und 224a, 214b und 224b, 214c und 224c, bzw. 214n und 224n.

Im Resultat kann durch die selektive Hinzuschaltung von konfigurierbaren Kapazitäten 224a...224n in den einzelnen Treiberkanälen eine Angleichung der an einer jeweiligen Anode/Kathode anliegenden Gesamtkapazität jeder der LEDs 212a...212n erreicht werden. Damit entfällt die Notwendigkeit, die LEDs 212a...212n nach Kapazität 214a...214n zu binnen und es kann ein breiter Bereich an gefertigten LEDs 212a...212n verbaut werden. Elektrisch werden dadurch die für die einzelnen Treiber 232a...232n anzusteuernden Lasten angeglichen. Damit lassen sich deutlich höhere Refresh-Rates erzielen, sowie ein verbesserter Weißabgleich.

Figur 3 zeigt ein beispielhaftes Ausgleichselement 222 der Anordnung 200 gemäß Figur 2, welches einer LED 212 zugeordnet ist. Die LED 212 weist eine parasitäre Kapazität 214 auf und ist elektrisch mit einer Stromquelle 232 gekoppelt.

Das Ausgleichselement 222 umfasst mehrere Kondensatoren 222-1, 222-2, 222-3, 222-4, 222-5, welche jeweils über einen Schalter 226-1, 226-2, 226-3, 226-4, 226-5 dem Ausgleichselement 222 zugeschaltet bzw. von diesem entkoppelt werden können. Bei geöffneten Schaltern 226-1...226-4 und geschlossenem Schalter 226-5 ergibt sich so beispielhaft die an der LED 212 anliegende Gesamtkapazität als Summe aus den Kapazitäten 214 und 222-5.

Durch geeignete Dimensionierung der einzelnen Kondensatoren 222-1...222-5 und geeigneter Ansteuerung der einzelnen Schalter 226-1...226-5 kann damit je LED 212a...212n eine Gesamtkapazität erreicht werden, die LED-übergreifend jeweils einen im Wesentlichen selben Wert aufweist. Insbesondere sind die Kondensatoren 222-1...222-5 und die Ansteuerung in diesem Zusammenhang ausgelegt, eine Abweichung von einem vorgegebenen Wert der Gesamtkapazität je LED 212 zu minimieren.

Figur 4 zeigt ein Ausführungsbeispiel zur Herstellung der Anordnung 200 gemäß Figur 2.

In einem Schritt a) werden die LEDs 212a...212n bereitgestellt und in einem Schritt b) ihre jeweilige parasitäre Kapazität 214a...214n gemessen. Die Verteilung der Kapazitäten 214a...214n wird dabei durch geeignete Maßnahmen derart gemessen, sodass die Werte der parasitären Kapazitäten 214a...214n aller einzelnen LEDs 212a...212n bekannt sind, also für RGB und ggf. W pro Bildpunkt.

In einem anschließenden Schritt c) wird die Ausgleichsstruktur 220 bereitgestellt, die korrespondierend zu jeder LED 212a...212n jeweils die variable Kapazität 224a...224n aufweist, welche in einem Schritt d) durch Ansteuerung der Ausgleichsstruktur 220 als Funktion der jeweiligen gemessenen parasitären Kapazität 214a...214n derart eingestellt wird, dass jede LED 212a...212n einen im Wesentlichen selben Wert der Gesamtkapazität aufweist, sodass eine Verteilung der parasitären Kapazität 214a...214n abgeglichen wird.

Eine mechanische und elektrische Kopplung der Ausgleichsstruktur 220 mit den LEDs 212a...212n kann beispielsweise in dem Schritt c) durchgeführt werden. Beispielsweise werden die Kondensatoren 226-1...226-5 der Ausgleichselemente 222a...222n parallel zu den Stromquellen 232a...232n auf einer integrierten Schaltung integriert und bilden zusammen mit den LEDs 212a...212n eine Baueinheit. Die Ansteuerung der Ausgleichsstruktur 220 kann dabei vor oder nach dem Schritt c) durchgeführt werden.

Beispielsweise wird hierzu ein Stellsignal an einer Kommunikationsschnittstelle (nicht dargestellt) der Anordnung 200, insbesondere der Ausgleichsstruktur 220, wie z.B. einem SPI- oder I2C-BUS, angelegt. Das Stellsignal weist beispielhaft einen Binärcode mit einem Zeichen für zumindest jeden der Schalter 226-1...226-5 auf.

Die Kondensatoren 222-1...222-5 können in einer ersten Ausführungsvariante beispielsweise eine jeweils gleiche Grundkapazität 224 aufweisen. Figur 5 zeigt alternativ hierzu eine zweite Ausführungsvariante des Ausgleichselements 222 gemäß Figur 2, bei dem die Kapazität der Kondensatoren 222-1...222-4 jeweils ein 2^{x}-faches der Grundkapazität 224 beträgt, also 2° * Grundkapazität 224 für den Kondensator 222-1, 2¹ * Grundkapazität 224 für den Kondensator 222-2, 2² * Grundkapazität 224 für den Kondensator 222-3, und 2³ * Grundkapazität 224 für den Kondensator 222-4. Die Kondensatoren 222-1...222-4 sind wiederum mit einem Schalter 226-1...226-4 gekoppelt. In einer nicht dargestellten dritten Ausführungsvariante des Ausgleichselements 222 gemäß Figur 2 ist auch denkbar, mehrere Kondensatoren 222-1...222-5 derselben Grundkapazität 224 parallel in Gruppen analog zu der in Figur 5 dargestellten Ausführungsvariante zu verschalten und lediglich die Gruppen mit den Schaltern 226-1...226-4 zu schalten.

In vorteilhafter Weise ermöglicht ein derartiger Aufbau gemäß der zweiten und dritten Ausführungsvariante einen hochauflösenden und zugleich großen Bereich, der durch das Ausgleichselement 222 abgedeckt werden kann.

Die in Figur 5 dargestellte zweite Ausführungsvariante des Ausgleichselements 222 kann alternativ oder ergänzend zu den Schaltern 226-1...226-4 jeweils einen weiteren Schalter 226-1', 226-2', 226-3', 226-4' aufweisen, welcher steuerbar ist, eine bzgl. den Schaltern 226-1...226-4 weitere Elektrode der Kondensatoren 222-1...222-4 dem Ausgleichselement 222 zuzuschalten bzw. von dem Ausgleichselement 222 zu entkoppeln.

Die Schalter 226-1...226-4, 226-1 '...226-4' können beispielsweise jeweils einen n-Kanal-MOSFET und/oder einen p-Kanal-MOSFET aufweisen. Insbesondere können die Schalter 226-1 und 226-1', 226-2 und 226-2', 226-3 und 226-3', sowie 226-4 und 226-4' als Transmissionsgatter ausgebildet sein. Eine beispielhafte Schalteranordnung ist in diesem Zusammenhang anhand Figur 6 dargestellt, wobei die Kondensatoren 222-1...222-4 jeweils mit einer Elektrode an einen gemeinsamen Knoten angeschlossen sind, z.B. mit Masse.

Figur 7 zeigt einen beispielhaften Aufbau eines Ausgleichselements 222 der Ausgleichsstruktur 220 gemäß Figur 2. Das Ausgleichselement 222 weist beispielhaft drei Metall-Isolator-Metall-Kondensatoren als Kondensatoren 222-1, 222-2, 222-3 auf, die vertikal übereinander gestapelt sind und jeweils eine erste Elektrode 222-1-1, 222-2-1, bzw. 222-3-1 sowie eine zweite Elektrode 222-1-2, 222-2-2, bzw. 222-3-2 umfassen. Die erste Elektrode 222-1-1...222-3-1 der Kondensatoren 222-1...222-3 ist jeweils separat mittels eines Vias 228 an einen jeweiligen der Schalter 226-1...2226-3 gekoppelt.

Die Erfindung ist nicht durch die Beschreibung anhand der Ausführungsbeispiele auf diese beschränkt.

### Bezugszeichenliste:

- 100, 200: Anordnung

- 212, 112a...112n, 212a...212n: lichtemittierendes Bauelement

- 214, 114a...114n,214c...214n: erste Kapazität

- 230, 130, 230: Treiberschaltung

- 232, 132a...132n, 232a...232n: Stromquelle

- 220: Ausgleichsstruktur

- 222, 222a...222n: Ausgleichselement

- 222-1...222-5: Kondensator

- 222-1-1, 222-1-2: Elektroden

- 224 224a...224n: zweite Kapazität

- 226-1...226-5 226-1 `...226-4`: Schalter

- 240: Masse

- 228: Via

## Patentansprüche

1. Anordnung (200) zum Betreiben strahlungsemittierender Bauelemente, umfassend
- eine Mehrzahl strahlungsemittierender Bauelemente (212a, 212b, 212c, 212n), wobei die Bauelemente jeweils eine erste Kapazität (214a, 214b, 214c, 214n) aufweisen,
- eine Treiberschaltung (230) zur Versorgung der einzelnen Bauelemente mit elektrischer Energie, **dadurch gekennzeichnet, dass** die Anordnung ferner umfasst:
- eine Ausgleichsstruktur (220), die korrespondierend zu jedem Bauelement jeweils eine variable zweite Kapazität (224a, 224b, 224c, 224n) sowie Mittel zur Einstellung der jeweiligen zweiten Kapazität aufweist, wobei die Ausgleichsstruktur derart mit den Bauelementen verschaltet ist, dass eine einem Bauelement zugeordnete und von der ersten Kapazität abhängige Gesamtkapazität mittels der zweiten Kapazität einstellbar ist.

2. Anordnung nach Anspruch 1, wobei zumindest bei einigen der Bauelemente, vorzugsweise bei jedem der Bauelemente, die Gesamtkapazität derart einstellbar ist, dass eine Abweichung der Gesamtkapazitäten von einem vorgegebenen Sollwert verringert ist.

3. Anordnung nach einem der vorstehenden Ansprüche 1 oder 2, wobei
- die Ausgleichsstruktur korrespondierend zu jedem Bauelement jeweils ein Ausgleichselement mit der jeweiligen variablen zweiten Kapazität sowie den jeweiligen Mitteln zur Einstellung der jeweiligen zweiten Kapazität aufweist, und
- das Ausgleichselement mit dem korrespondierenden Bauelement parallel geschaltet ist.

4. Anordnung nach Anspruch 3, wobei
- die Treiberschaltung korrespondierend zu jedem Bauelement jeweils einen Ausgang (212a, 212b, 212c, 212n) zur Versorgung des jeweiligen Bauelements mit einem vorgegebenen Strom und/oder mit einer vorgegebenen Spannung aufweist, und
- das Ausgleichselement mit dem korrespondierenden Ausgang der Treiberschaltung parallel geschaltet ist.

5. Anordnung nach einem der vorstehenden Ansprüche 1 bis 4, wobei die Mehrzahl strahlungsemittierender Bauelemente mit der Ausgleichsstruktur eine Baueinheit bildet.

6. Verfahren zur Herstellung der Anordnung (200) nach einem der vorstehenden Ansprüche 1 bis 5, bei dem
a) eine Mehrzahl strahlungsemittierender Bauelemente (212a, 212b, 212c, 212n) bereitgestellt wird, wobei die Bauelemente jeweils eine erste Kapazität (214a, 214b, 214c, 214n) aufweisen,
b) die jeweilige erste Kapazität der Bauelemente gemessen wird,
c) eine Ausgleichsstruktur (220) bereitgestellt wird, die korrespondierend zu jedem Bauelement jeweils eine variable zweite Kapazität (224a, 224b, 224c, 224n) sowie Mittel zur Einstellung der jeweiligen zweiten Kapazität aufweist, und
d) die Ausgleichsstruktur angesteuert wird, die jeweilige zweite Kapazität abhängig von der jeweiligen gemessenen ersten Kapazität einzustellen, derart, dass zumindest bei einigen der Bauelemente, vorzugsweise bei jedem der Bauelemente, eine Abweichung einer dem jeweiligen Bauelement zugeordneten Gesamtkapazität von einem Sollwert verringert wird.

7. Verfahren nach Anspruch 6, bei dem die Ausgleichsstruktur derart angesteuert wird, dass die den Bauelementen zugeordnete jeweilige Gesamtkapazität für jedes Bauelement einen selben vorgegebenen Wert oder einen im Wesentlichen selben vorgegebenen Wert aufweist.

## Claims

1. Arrangement (200) for operating radiation emitting devices, comprising
- a plurality of radiation emitting devices (212a, 212b, 212c, 212n), the devices each having a first capacitance (214a, 214b, 214c, 214n),
- a drive circuit (230) for supplying electrical energy to the individual devices,
**characterized in**
**that** the arrangement further comprises:
- a compensation structure (220) comprising a variable second capacitance (224a, 224b, 224c, 224n) corresponding to each device, respectively, and means for adjusting the respective second capacitance, the compensation structure being connected to the devices in such a way that a total capacitance associated with a device and dependent on the first capacitance is adjustable by means of the second capacitance.

2. Arrangement according to claim 1, wherein
at least for some of the devices, preferably for each of the devices, the total capacitance is adjustable in such a way that a deviation of the total capacitances from a predetermined setpoint value is reduced.

3. Arrangement according to one of the preceding claims 1 or 2, wherein
- the compensation structure comprises, corresponding to each device, a respective compensation element with the respective variable second capacitance as well as the respective means for adjusting the respective second capacitance, and
- the compensation element is connected in parallel with the corresponding device.

4. Arrangement according to claim 3, wherein
- the driver circuit comprises, corresponding to each device, a respective output (212a, 212b, 212c, 212n) for supplying the respective device with a predetermined current and/or with a predetermined voltage, and
- the compensation element is connected in parallel with the corresponding output of the driver circuit.

5. Arrangement according to any one of the preceding claims 1 to 4, wherein the plurality of radiation emitting devices forms a unit with the compensation structure.

6. Method of manufacturing the arrangement (200) according to any one of the preceding claims 1 to 5, in which
a) a plurality of radiation emitting devices (212a, 212b, 212c, 212n) is provided, the devices each having a first capacitance (214a, 214b, 214c, 214n),
b) the respective first capacitance of the devices is measured,
c) a compensation structure (220) is provided, the compensation structure (220) comprising a variable second capacitance (224a, 224b, 224c, 224n) corresponding to each device and means for adjusting the respective second capacitance, and
d) the compensation structure is controlled to adjust the respective second capacitance as a function of the respective measured first capacitance, in such a way that, at least in some of the devices, preferably in each of the devices, a deviation of a total capacitance associated with the respective device from a setpoint value is reduced.

7. Method according to claim 6, wherein the compensation structure is controlled such that the respective total capacitance associated with the devices has a same predetermined value or substantially a same predetermined value for each device.

## Revendications

1. Un arrangement (200) pour le fonctionnement de composants émetteurs de rayonnement comprenant
- une pluralité de composants émetteurs de rayonnement (212a, 212b, 212c, 212n), les composants ayant chacun une première capacité (214a, 214b, 214c, 214n),
- un circuit de pilotage (230) pour fournir de l'énergie électrique aux composants individuels, **caractérisé en ce que** l'arrangement comprend en outre
- une structure de compensation (220) ayant une seconde capacité variable (224a, 224b, 224c, 224n) correspondant à chaque composant, respectivement, et des moyens pour ajuster la seconde capacité respective, la structure de compensation étant connectée aux composants de sorte qu'une capacité totale associée à un composant et dépendant de la première capacité est ajustable au moyen de la seconde capacité.

2. L'arrangement selon la revendication 1, dans lequel dans au moins certains des composants, de préférence dans chacun des composants, la capacité totale est réglable de telle manière qu'un écart des capacités totales par rapport à une valeur cible prédéterminée est réduit.

3. L'arrangement selon l'une des revendications précédentes 1 ou 2, dans lequel
- la structure de compensation comprend, en correspondance avec chaque composant, un élément de compensation respectif ayant la seconde capacité variable respective et le moyen respectif pour ajuster la seconde capacité respective, et
- l'élément de compensation est connecté en parallèle avec le composant correspondant.

4. L'arrangement selon la revendication 3, dans lequel
- le circuit de pilotage a, en correspondance avec chaque composant, une sortie respective (212a, 212b, 212c, 212n) pour alimenter le composant respectif avec un courant prédéterminé et/ou avec une tension prédéterminée, et
- l'élément de compensation est connecté en parallèle avec la sortie correspondante du circuit de pilotage.

5. L'arrangement selon l'une quelconque des revendications précédentes 1 à 4, dans lequel la pluralité de composants émetteurs de rayonnement forme une unité avec la structure de compensation.

6. Un procédé de fabrication de l'arrangement (200) selon l'une quelconque des revendications précédentes 1 à 5, dans lequel
a) une pluralité de composants émetteurs de rayonnement (212a, 212b, 212c, 212n) est prévue, les composants ayant chacun une première capacité (214a, 214b, 214c, 214n),
b) la première capacité respective des composants est mesurée,
c) une structure de compensation (220) ayant une seconde capacité variable (224a, 224b, 224c, 224n) correspondant à chaque composant et des moyens pour ajuster la seconde capacité respective est prévue, et
d) la structure de compensation est commandée pour ajuster la seconde capacité respective en fonction de la première capacité mesurée respective, de telle sorte qu'un écart d'une capacité totale associée au composant respectif par rapport à une valeur cible est réduit au moins pour certains des composants, de préférence pour chacun des composants.

7. Le procédé selon la revendication 6, dans lequel la structure de compensation est commandée de telle sorte que la capacité totale respective associée aux composants a la même valeur prédéterminée ou essentiellement la même valeur prédéterminée pour chaque composant.
